# EUROPÄISCHE PATENTSCHRIFT

(11) **EP 1 588 918 B1**
(45) Veröffentlichungstag und Bekanntmachung des Hinweises auf die Patenterteilung: **29.04.2009**
(21) Anmeldenummer: 04009287.6
(22) Anmeldetag: 20.04.2004
(51) Int. Cl.: B61K 7/10, B61K 7/12

(54) **Vorrichtung und Verfahren zur Versorgung von Gleisbremsen einer Ablaufanlage auf einem Rangierbahnhof mit elektrischer Energie**
Device and Method for supplying electrical power to the railway track brakes of a gravity shunting marshalling yard.
Dispositif et procédé pour l'approvisionnement en énergie électrique des freins de voie d' une gare de triage par gravité.

(43) Veröffentlichungstag der Anmeldung: 26.10.2005
(73) Patentinhaber: FEW Blankenburg GmbH, 38889 Blankenburg (DE)
(72) Erfinder: Saalfeld, Peter, 38889 Altenbrak (DE); Dr. Ottow, Manfred, 13465 Berlin (DE)
(74) Vertreter: Zinken-Sommer, Rainer

(56) Entgegenhaltungen:
- CH-A- 470 283
- DE-A- 2 653 843
- GB-A- 1 170 312
- US-A- 4 560 887

## Beschreibung

Die Erfindung betrifft eine Vorrichtung mit elektrodynamischen Gleisbremsen und ihrer Stromversorgung für eine Ablaufanlage auf einem Rangierbahnhof, die mindestens einen Kondensator zur Speicherung und Abgabe elektrischer Energie an die oder jede Gleisbremse umfasst, wobei die oder jede Gleisbremse mit jeweils mindestens einem dieser Gleisbremse zugeordneten Kondensator elektrisch verbunden ist.

Das Rangieren von Einzelwagen beziehungsweise Wagengruppen in zentralisierten Rangierbahnhöfen stellt eine gängige Produktionsmethode im schienengebundenen Güterverkehr dar. Auf diesen Rangierbahnhöfen werden ankommende Züge aufgelöst und neue Züge gebildet. Zur Beschleunigung der Betriebsabläufe und zur Reduzierung von Produktionskosten weist die Mehrzahl derartiger Rangierbahnhöfe üblicherweise eine als "Ablaufberg" bezeichnete künstliche Erhebung auf, über die die Einzelwagen bzw. Wagengruppen des aufzulösenden Güterzuges gedrückt werden. Unter Einfluss der Schwerkraft durchlaufen diese über den Berg abgedrückten Fahrzeuge sodann eine aus einer Mehrzahl aufeinanderfolgender Weichenverbindungen bestehende Verteilzone, wodurch sie einem vorab definierten Richtungsgleis zugeführt werden, in welchem die zu einem neuen Zug zusammenzustellenden Einzelwagen bzw. Wagengruppen gesammelt werden.
Auf Grund der unterschiedlichen Beladungszustände sowie der konstruktions- und wartungstechnisch bedingten unterschiedlichen Laufverhalten der einzelnen Fahrzeuge müssen an verschiedenen Örtlichkeiten der Ablaufanlage gleisseitige Bremsvorrichtungen vorgehalten werden, die die Geschwindigkeit der über den Berg ablaufenden Fahrzeuge auf eine für ein ordnungsgemässes und effektives Auffüllen des jeweiligen Richtungsgleises vorgesehene Soll-Geschwindigkeit einregeln und somit insbesondere ein Auflaufen auf andere bereits im Richtungsgleis befindliche Schienenfahrzeuge mit einer unzulässig hohen Geschwindigkeit verhindern. Die Anzahl, die örtliche Lage sowie die genaue bremstechnische Auslegung dieser Gleisbremsen ist von den jeweiligen vor Ort anzutreffenden Gegebenheiten (insbesondere Höhe und Neigung des Ablaufberges sowie Neigung und nutzbare Länge der Richtungsgleise) abhängig. Das Ziel besteht darin, dass zum einen der am schlechtesten laufende Wagen das am weitesten von der Spitze des Ablaufberges entfernte Ziel erreichen kann, zum anderen auch der am besten laufende Wagen auch bei gefülltem Richtungsgleis noch mit Sicherheit auf eine zulässige Ablaufgeschwindigkeit abgebremst werden kann. Üblicherweise sind jedoch stets mindestens eine stärker wirkende und die Hauptlast der erforderlichen Bremsarbeit aufbringende Talbremse zu Beginn der Weichen der Verteilzone sowie mindestens eine nachregulierende und schwächer wirkende Richtungsgleisbremse zu Beginn eines jeden Richtungsgleises vorgesehen. Zusätzlich können die Richtungsgleise mit weiteren Gefälleausgleichsbremsen ausgerüstet sein.
Speziell für die Richtungsgleisbremsen beziehungsweise Gefälleausgleichsbremsen kommen dabei oftmals elektrodynamische Gleisbremsen (EDG) zum Einsatz. Falls die von einer elektrodynamischen Gleisbremse leistbare Bremsarbeit unter Berücksichtigung der topologischen Gegebenheiten ausreicht, so kann diese auch als Talbremse eingesetzt werden. Es handelt sich hierbei um Balkengleisbremsen, bei denen mittels eines elektrischen Stromflusses ein Magnetfeld derart in beidseitig einer Gleisschiene angeordnete Bremsträger induziert wird, dass eine Anziehungskraft zwischen diesen Bremsträgern aufgebaut wird. Durch diese Anziehungskraft ziehen sich die Bremsträger gegenseitig an und bilden dadurch eine Bremsrille, die ein voreingestelltes lichtes Mass aufweist. Rollt nun das Rad eines ablaufenden Schienenfahrzeuges durch diese Bremsrille, so muss es die Bremsträger entgegen der magnetisch erzeugten Kraft bis auf Radreifenbreite auseinander drücken.

Jede elektrodynamische Gleisbremse muss hierzu eine Stromversorgung mit einem in Abhängigkeit vom Maximalwert der von der Gleisbremse zu erbringenden Bremsarbeit ausgelegten elektrischen Anschlusswert aufweisen. Bei elektrodynamischen Gleisbremsen üblicher Grösse (mit einer Bremsenlänge von 20 m und einer Durchflutung von 25.000 Amperewindungen (Awdg)) werden dabei Anschlusswerte von mehr als 200 kVA erforderlich. Bezogen auf eine komplette Rangieranlage mit einer Vielzahl derartiger elektrodynamischer Gleisbremsen und unter Berücksichtigung eines vom Anlagenbetreiber vorgeschriebenen Gleichzeitigkeitsfaktors, wonach je nach Anlagengrösse bis zu drei Gleisbremsen zeitgleich ihre maximale Bremsarbeit verrichten können müssen, summiert sich der bereitzustellende elektrische Anschlusswert auf über 600 kVA. In Anbetracht der Tatsache, dass derartige elektrische Leistungen über den Tagesverlauf nur zu sehr wenigen und zudem sehr kurzen Zeitspannen tatsächlich abgerufen werden, belegen die Betreiber öffentlicher Drehtstrom-Versorgungsnetze derartige Anschlüsse mit prohibitiv wirkenden Anschlussgebühren beziehungsweise verweigern sogar generell deren Bereitstellung.

Zusätzlich erfordert es die betriebliche Sicherheit von Ablaufanlagen auf Rangierbahnhöfen, dass auch im Falle eines eventuellen Stromausfalls die bereits über den Ablaufberg abgedrückten und sich noch in der Verteilzone befindlichen Wagen eine gesicherte Bremsung erfahren müssen. Zu diesem Zweck ist die Vorhaltung einer unterbrechungsfreien Stromversorgung (USV) erforderlich. Diese USV muss nach den oben dargestellten Bedingungen der Anlagenbetreiber einen Anschlusswert von (abhängig vom Gleichzeitigkeitsfaktor) bis zu 600 kVA gewährleisten.
Es ist derzeit üblicher Stand der Technik, derartige USV-Anlagen mittels Akkumulatoren zu realisieren. Da derartige Anlagen mit Gleichstrom betrieben werden, hat dies zur Folge, dass der aus dem Versorgungsnetz entnommene Wechselstrom zunächst in Gleichstrom zur Ladung der Akkumulatoren der USV transformiert und im Bedarfsfall sodann wieder in Wechselstrom zur Spannungsversorgung der Stromrichter zur regelbaren Stromspeisung der elektrodynamischen Gleisbremsen zurückgeformt werden muss. Da die hierfür notwendigen Umformer im Bedarfsfall nicht schlagartig hochgefahren werden können, ist ein Online-Bypass-Betrieb der USV-Anlage erforderlich. Dies führt bei einer 600 kVA-USV-Anlage üblicher Bauart zu einer als Wärme anfallenden Verlustleistung von bis zu 35 kVA, welche mittels einer zusätzlichen Klimaanlage aus den die USV aufnehmenden Räumlichkeiten abgeführt werden muss.

Aufgrund der hohen Ströme auf der Erregerstromseite des Speisegerätes einer elektrodynamischen Gleisbremse können dort keine Schalter eingebaut werden. Ein - als Alternative hierzu - netzseitiges Schalten führt jedoch zu großen Ein- bzw. Ausschaltzeitkonstanten des Erregerstromes und damit zu einer großen Trägheit der Bremseinrichtung in Bezug auf die Steuerbefehle. Zur Behebung dieses Problems ist aus der CH 470 283 ein Speisegerät bekannt, bei dem mittels einer Anordnung zweier Transformatoren nebst zugehörigen Gleichrichtern ein Stromfluss in der Bremseinrichtung erzeugt wird, der bei Hinzuschaltung des zweiten Transformators durch einen gleichsinnigen Stromfluss überlagert wird. Durch diese gleichsinnige Überlagerung von Strömen wird eine Beschleunigung der Erregerstromänderung beim Ein- und Ausschalten bewirkt und damit die Trägheit der Steuerung verringert. Ein solches Speisegerät kann nach der Lehre der CH 470 283 fakultativ mit einem Kondensator zur Unterstützung der Wirksamkeit der Gleichrichter ausgestattet werden.
Des Weiteren ist aus der US 4.560.887 der Einsatz von Kapazitäten (z.B. in Form von Kondensatoren) zum Zwecke einer Standby-Stromversorgung im Falle eines Ausfalls des Netzanschlusses bekannt. Diese Kapazitäten werden über die normale Betriebsspannung des zu versorgenden elektrischen Gerätes hinaus aufgeladen und geben im Bedarfsfall ihre Ladung unter Zwischenschaltung einer Induktivität (zur Strom-Begrenzung) an dieses Gerät ab.
Die GB 1.170.312 offenbart eine elektrodynamische Gleisbremse nebst Stromversorgung, bei der durch Aufteilung der Erregerwicklung in mehrere Teilleiter die Erregerströme auf ein solches Maß reduziert werden, dass ein Schalten auf der Erregerstromseite ermöglicht wird. Zusätzlich wird eine zentrale Stromversorgungsanlage offenbart, an die die einzelnen Gleisbremsen in Form eines Rechens angeschlossen sind.

Der Erfindung liegt daher die Aufgabe zugrunde, eine Vorrichtung mit elektrodynamischen Gleisbremsen und ihrer Stromversorgung für eine Ablaufanlage auf einem Rangierbahnhof bereitzustellen, mittels welcher die elektrische Anschlusscharakteristik derartiger, einer stoßweisen Nutzung unterliegender Anlagen geglättet und die Anlagen mit geringeren und im Zeitverlauf besser ausgenutzten Anschlusswerten an Stromverteilungsnetze anschliessbar gestaltet werden. Darüberhinaus sollen die kostenintensiven und aufwändigen Anlagen zur unterbrechungsfreien Stromversorgung vereinfacht beziehungsweise substituiert werden.

Erfindungsgemäss wird diese Aufgabe in Verbindung mit dem Oberbegriff des Patentanspruches 1 dadurch gelöst, dass eine Mehrzahl von jeweils den einzelnen Gleisbremsen der Rangierablaufanlage zugeordneten Kondensatoren über eine Ringleitung miteinander elektrisch verbunden und in Parallelschaltung angeordnet ist, wobei die Kapazität des oder jeden Kondensators entsprechend dem mittleren Bedarf an elektrischer Energie zur Ansteuerung der oder jeder angeschlossenen Gleisbremse ausgelegt ist.
Auf diese Weise bilden alle an die Ringleitung angeschlossenen Kondensatoren einen als Verbund übergreifend für alle Gleisbremsen des Rangierbahnhofes wirksamen Energiespeicher, der den Energieverbrauch einer Bremsarbeit verrichtenden Gleisbremse zeitlich von der Entnahme elektrischer Energie aus einem Stromversorgungsnetz entkoppelt. Die einzelnen punktuellen Verbrauchsspitzen können seitens des Versorgungsnetzes durch einen kontinuierlichen Ladeprozess mit geringeren elektrischen Leistungen abgedeckt werden. Die im Kondensator gespeicherte Ladung macht den Betrieb der Gleisbremse unabhängig von dem zum jeweiligen Arbeitszeitpunkt der Gleisbremse aktuellen Spannungszustand des Versorgungsnetzes. Somit bleibt die Gleisbremse auch bei Ausfall des Versorgungsnetzes für die Bremsarbeit an zumindest den zum Zeitpunkt des Spannungsabfalls bereits über den Ablaufberg abgedrückten und noch nicht im Richtungsgleis angekommenen Wagen betriebsbereit. Eine separate Vorrichtung zur unterbrechungsfreien Stromversorgung wird durch die aktive Einbindung eines Kondensators in die Stromversorgung überflüssig.
Zugleich kann jede einzelne Gleisbremse auf einen in ihrer unmittelbaren räumlichen Umgebung angeordneten Kondensator zugreifen, wodurch der Verkabelungsaufwand wirksam reduziert wird, da zwischen Energiespeicher und Verbraucher nur kurze Wege überbrückt werden müssen. Dies ist insbesondere hinsichtlich der aufwändigen, mit geringem Leitungswiderstand auszuführenden Kabelstrecken zwischen Kondensator und Verbraucher von Bedeutung. In vorteilhafter Weise sieht die Erfindung ferner vor, dass die oder jede Gleisbremse einen Stromregler aufweist, der in einem durch den oder jeden Kondensator dargestellten Gleichstromzwischenkreis gespeist wird. Im Gegensatz zu der aus dem Stand der Technik bislang bekannten Vorrichtung, bei der eine unterbrechungsfreie Stromversorgung mittels Akkumulatoren gewährleistet wird, weisen die Kondensatoren auf Grund des Wegfalls einer Beteiligung von chemischen Umwandlungsprozessen am Speichervermögen ein wesentlich dynamischeres Verhalten bezüglich ihrer Lade- und Entladefähigkeit und ihres geringen Innenwiderstandes auf. Somit kann auf eine USV im Online-Bypass-Betrieb verzichtet werden, wodurch auch die von diesen Bauteilen bewirkten Verlustleistungen wirkungsvoll vermieden werden.

Gemäss einer sinnvollen Ausgestaltung des erfinderischen Grundgedankens ist die Gesamtkapazität der in Parallelschaltung angeordneten Kondensatoren einer Ringleitung entsprechend dem Bedarf an elektrischer Energie einer vorgebbaren Mindestzahl von gleichzeitig jeweils die maximale Bremsarbeit leistenden Gleisbremsen ausgelegt. Auf diese Weise ist es möglich, dass die Kondensatoren nicht auf die maximal erforderlichen Spitzenbedarfswerte der ihnen jeweils zugeordneten Gleisbremsen hin dimensioniert werden müssen, sondern lediglich einem gemittelten üblichen Leistungswert bei durchschnittlicher Bremsarbeit genügen müssen. Der darüber hinausgehende Leistungsbedarf wird durch die übrigen in die Ringschaltung integrierten Kondensatoren bereitgestellt. Ein Laderegler sorgt für die kontinuierliche Nachladung aller in der erfindungsgemässen Vorrichtung vorhandenen Speicher-Kondensatoren. Dennoch ist der Verbundspeicher ausreichend gross bemessen, um den Anforderungen der Anlagenbetreiber hinsichtlich eines gleichzeitigen Betriebes mehrerer Gleisbremsen unter Voll-Last zu genügen. Unabhängig von der Anzahl der angeschlossenen Gleisbremsen werden somit sowohl die angestrebte Verringerung der Netzanschlussleistung als auch die gleichmässigere Belastung des elektrischen Versorgungsnetzes wirkungsvoll unterstützt.

Der Erfindungsgedanke wird in nachfolgenden Figuren verdeutlicht. Es zeigen:
- **Figur 1**: Prinzipdarstellung für die Stromversorgung und Stromspeicherung einer einzelnen elektrodynamischen Gleisbremse (EDG)
- **Figur 2**: Prinzipdarstellung für eine dezentrale Stromversorung und Stromspeicherung über eine Ringleitung

Anhand dieser Figuren lässt sich folgendes Ausführungsbeispiel nachvollziehen:

In Figur 1 ist die erfindungsgemässe Vorrichtung zur Stromversorgung und zur Stromspeicherung für eine einzelne elektrodynamische Gleisbremse (EDG) (4) dargestellt. Die elektrodynamische Gleisbremse ist in einer schematischen Draufsicht dargestellt.
Die Vorrichtung umfasst einen Ladestrom-Regler (1), der die elektrische Energie einem als IT-Netz ausgeführtem Versorgungsnetz entnimmt. Bei einem derartigen IT-Netz sind alle aktiven Teile von Erde isoliert bzw. über eine Impedanz mit Erde verbunden; Körper sind unabhängig von der Erde der Stromquelle direkt geerdet. Die Ausprägung in Form eines IT-Netzes wird gewählt, damit es nicht zum Ausfall der Gleisbremse in Folge eines im geerdeten Netz auftretenden Kurzschlusses führt. Für die Überwachung und Signalisierung derartiger Erdschlüsse ist ein separates Erdschluss-Messgerät vorgesehen. Der Ladestrom-Regler (1) wandelt diesen Wechselstrom in einen Gleichstrom um, mittels dem der Kondensator-Speicher (2) aufgeladen wird. Die Spannung dieses Lade-Gleichstroms für den Kondensator kann dabei in Abhängigikeit von unterschiedlichen Lade-Regimen zwischen einer Nennspannung Uₙₑₙₙ und einem Maximalwert Uₘₐₓ variiert werden. Zur Erzielung einer gleichmässigen und möglichst niedrigen Belastung des liefernden Versorgungsnetzes ist ein Lade-Regime anzustreben, bei dem der Kondensator mit einem möglichst niedrigen Spannungswert Uₙₑₙₙ über zeitlich langgestreckte Zyklen aufgeladen wird. Die Ladeschlussspannung Uₘₐₓ wird erreicht, wenn die Stromaufnahme geringer als der eingestellte Ladestrom ist.
Der Kondensator-Speicher (2) gibt bedarfsweise Energie an einen Stromregler (3) ab. In Abhängigkeit von den Steuersignalen U_{St} aus einer Bremsensteuerung beaufschlagt der Stromregler die Induktionswicklungen in der elektrodynamischen Gleisbremse. In Abhängigkeit von den ablaufdynamischen Eigenschaften und der Zielposition des ablaufenden und zu bremsenden Wagens werden dabei unterschiedliche Stromstärken in die Bremsspulen eingespeist und somit unterschiedliche Bremskräfte erzeugt. Auf die Vorhaltung einer separaten Anlage zur unterbrechungsfreien Stromversorgung (USV) und allen mit dieser verbundenen Nachteile (Verlustleistung, Klimatisierung, Investitionsmittel etc...) kann verzichtet werden, da der Kondensator auf Grund seiner Fähigkeiten zum schnellen Auf- bzw. Entladen mit unwesentlichen zeitlichen Verzögerungen diese Funktion wirksam wahrnehmen kann.

In Figur 2 ist eine erfindungsgemässe Vorrichtung zur Stromversorgung und zur Stromspeicherung einer Mehrzahl von 1 bis n elektrodynamischen Gleisbremsen (EDG₁ ... EDGₙ) (4) dargestellt. Hierbei weist jede Gleisbremse (EDG₁ ... EDGₙ) jeweils eine in ihrer näheren räumlichen Umgebung zugeordnete und mir ihr verdrahtete Anordnung aus Kondensator-Speicher (2) und Stromregler (3) auf, wie sie für sich genommen bereits aus Figur 1 bekannt ist. Die einzelnen Kondensatoren sind in als Parallelschaltung in einer Ringleitung (5) miteinander elektrisch verbunden. Auf diese Weise wird einerseits auf der Verbraucherseite eine dezentrale Struktur von Energiespeicher und Stromquellen zugleich aber auch auf der Netzanschluss-Seite eine zentrale Struktur zum Strombezug aus einem Versorgungsnetz geschaffen. Somit können die dezentral den einzelnen Gleisbremsen (4) zugeordneten Elemente (2, 3) geringer dimensioniert, da sie nicht mehr auf eventuelle Spitzenlasten sondern lediglich auf durchschnittlich zu erwartende Mittel-Lastwerte hin ausgelegt sein müssen. Für Fälle, in denen eine Gleisbremse eine über den mittleren Lastfall hinausgehende Bremsarbeit aufbringen muss, erfolgt eine Leistungsentnahme aus den in der Ringleitung jeweils benachbarten dezentralen Kondensator-Speichern. Der Netzanschluss ist von derartigen Lastspitzen entkoppelt und sorgt mittels einer beständigen Leistungsaufnahme für ein kontinuierliches Nachladen der in der Ringleitung angeschlossenen Kondensatoren.

### Bezugszeichenliste:

- 1: Ladestrom-Regler
- 2: Kondensator-Speicher
- 3: regelbare Stromquelle
- 4: elektrodynamische Gleisbremse (EDG)
- 5: Ringleitung
- U: Spannung
- U_{St}: Steuerspannung (Steuerstrom) von Bremsensteuerung
- I: Stromstärke
- AC: Wechselstrom
- DC: Gleichstrom
- 1 ... n: Anzahl der Gleisbremsen
- EDG₁: elektrodynamische Gleisbremse; Nummer 1
- EDGₙ: elektrodynamische Gleisbremse; Nummer n

## Patentansprüche

1. Vorrichtung mit elektrodynamischen Gleisbremsen und ihrer Stromversorgung für eine Ablaufanlage auf einem Rangierbahnhof, die mindestens einen Kondensator (2) zur Speicherung und Abgabe elektrischer Energie an die oder jede Gleisbremse (4) umfasst, wobei die oder jede Gleisbremse mit jeweils mindestens einem dieser Gleisbremse zugeordneten Kondensator elektrisch verbunden ist,
**dadurch gekennzeichnet,**
**dass** eine Mehrzahl von jeweils den einzelnen Gleisbremsen der Rangierablaufanlage zugeordneten Kondensatoren (2) über eine Ringleitung (5) miteinander elektrisch verbunden und in Parallelschaltung angeordnet ist, wobei die Kapazität des oder jeden Kondensators entsprechend dem mittleren Bedarf an elektrischer Energie zur Ansteuerung der oder jeder angeschlossenen Gleisbremse (4) ausgelegt ist.

2. Vorrichtung zur Versorgung von Gleisbremsen einer Ablaufanlage auf einem Rangierbahnhof mit elektrischer Energie nach Anspruch 1, **dadurch gekennzeichnet, dass** die oder jede Gleisbremse einen Stromregler (3) aufweist, der in einem durch den oder jeden Kondensator dargestellten Gleichstromzwischenkreis gespeist wird.

3. Vorrichtung zur Versorgung von Gleisbremsen einer Ablaufanlage auf einem Rangierbahnhof mit elektrischer Energie nach Anspruch 1 oder 2, **dadurch gekennzeichnet, dass** die Gesamtkapazität der in Parallelschaltung angeordneten Kondensatoren (2) einer Ringleitung (5) entsprechend dem Bedarf an elektrischer Energie einer vorgebbaren Mindestzahl von gleichzeitig jeweils die maximale Bremsarbeit leistenden Gleisbremsen (4) ausgelegt ist.

4. Vorrichtung zur Versorgung von Gleisbremsen einer Ablaufanlage auf einem Rangierbahnhof mit elektrischer Energie nach einem der Ansprüche 1 bis 3, **dadurch gekennzeichnet, dass** der oder jeder Kondensator (2) bzw. der ringförmige Verbund (5) von Kondensatoren unter Zwischenschaltung eines Ladegleichrichters (1) an ein Strom-Versorgungsnetz angeschlossen ist.

5. Vorrichtung zur Versorgung von Gleisbremsen einer Ablaufanlage auf einem Rangierbahnhof mit elektrischer Energie nach einem der Ansprüche 1 bis 4, **dadurch gekennzeichnet, dass** die oder jede Gleisbremse als elektrodynamische Gleisbremse (4) ausgeführt ist.

## Claims

1. A device with electrodynamic track brakes and their power supply for a classification system on a shunting station comprising at least one condenser (2) for the storage and output of electric energy to the or each track brake (4), wherein the or each track brake is electrically connected with at least one condenser associated with this track brake,
**characterized in that**
a plurality of condensers (2) each associated with the individual track brakes of the shunting classification system is electrically connected via a ring line (5) and arranged in parallel connection, wherein the capacity of the or each condenser is designed in accordance with the mean requirement of electric energy for the activation of the or each connected track brake (4).

2. The device for the supply of track brakes of a classification system of a shunting station with electric energy according to Claim 1, **characterized in that** the or each track brake comprises a current controller (3) which is fed in a DC intermediate circuit constituted by the or each condenser.

3. The device for the supply of track brakes of a classification system on a shunting station with electric energy according to Claim 1 or 2, **characterized in that** the total capacity of the condensers (2) of a ring line (5) arranged in parallel connection is designed according to the requirement of electric energy of a predeterminable minimum number of track brakes (4) each simultaneously performing the maximum braking work.

4. The device for the supply of track brakes of a classification system of a shunting station with electric energy according to any one of the Claims 1 to 3 **characterized in that** the or each condenser (2) or the ring-shaped group (5) of condensers is connected to a power supply network subject to the intermediate connection of a charge rectifier (1).

5. The device for the supply of track brakes of a classification system on a shunting station with electric energy according to any one of the Claims 1 to 4, **characterized in that** the or each track brake is embodied as electrodynamic track brake (4).

## Revendications

1. Dispositif équipé de freins de voie électrodynamiques et leur alimentation électrique pour installation de triage dans une gare de triage, comportant au moins un condensateur (2) pour accumuler et distribuer de l'énergie électrique au ou à chaque frein de voie (4), le ou chaque frein de voie étant raccordé électriquement à respectivement au moins un condensateur associé à ce frein de voie,
**caractérisé en ce que**
une pluralité de condensateurs (2) respectivement associés aux freins de voie individuels de l'installation de triage sont reliés entre eux par une ligne en boucle (5) et disposés en circuit parallèle, la capacité du ou de chaque condensateur étant conçue en fonction du besoin moyen en énergie électrique pour amorcer le ou chaque frein de voie raccordé (4).

2. Dispositif d'alimentation de freins de voie d'une installation de triage dans une gare de triage en énergie électrique selon la revendication 1, **caractérisé en ce que** le ou chaque frein de voie présente un régulateur de courant (3) qui est alimenté dans un circuit intermédiaire de courant continu constitué par le ou chaque condensateur.

3. Dispositif d'alimentation de freins de voie d'une installation de triage dans une gare de triage en énergie électrique selon la revendication 1 ou 2, **caractérisé en ce que** la capacité globale des condensateurs (2) disposés en circuit parallèle d'un circuit en boucle (5) est conçue en fonction du besoin en énergie électrique d'un nombre minimal prescriptible de freins de voie (4) assurant respectivement en même temps la tâche de freinage maximale.

4. Dispositif d'alimentation de freins de voie d'une installation de triage dans une gare de triage en énergie électrique selon une des revendications 1 à 3, **caractérisé en ce que** le ou chaque condensateur (2) ou le composite de forme annulaire (5) de condensateurs est raccordé à un réseau d'alimentation électrique avec interposition d'un redresseur de charge (1).

5. Dispositif d'alimentation de freins de voie d'une installation de triage dans une gare de triage en énergie électrique selon une des revendications 1 à 4, **caractérisé en ce que** le ou chaque frein de voie est réalisé sous forme d'un frein de voie électrodynamique (4).
